# EUROPÄISCHE PATENTSCHRIFT

(11) **EP 1 245 834 B1**
(45) Veröffentlichungstag und Bekanntmachung des Hinweises auf die Patenterteilung: **14.09.2005**
(21) Anmeldenummer: 02005603.2
(22) Anmeldetag: 12.03.2002
(51) Int. Cl.: F15B 13/02, F15B 11/16

(54) **Hydraulische Steuereinrichtung mit Priorität**
Priority hydraulic control device
Dispositif de commande hydraulique avec priorité

(30) Priorität: 29.03.2001 DE 10115650
(43) Veröffentlichungstag der Anmeldung: 02.10.2002
(73) Patentinhaber: ROBERT BOSCH GMBH, 70442 Stuttgart (DE)
(72) Erfinder: Olbrich, Gottfried, 74383 Sachsenheim (DE)
(74) Vertreter: Thürer, Andreas

(56) Entgegenhaltungen:
- DE-A- 3 629 471
- US-A- 5 398 594

## Beschreibung

### Stand der Technik

Die Erfindung geht von einer hydraulischen Steuereinrichtung gemäß der im Oberbegriff des Patentanspruches 1 näher definierten Art aus.

Aus der DE 36 29 471 A1 ist eine hydraulische Steuereinrichtung mit einem ersten Arbeitskreis aus lastdruckfühlenden Wegeventilen und einem zweiten Steuerkreis mit Neutralumlauf bekannt, bei der die Aufteilung der Ströme von einer Pumpe zu beiden Arbeitskreisen von einem als Druckwaage arbeitenden Drosselventil gesteuert wird. Das Drosselventil liegt in einer Verbindung zwischen einem Pumpenanschluß bzw. einer Druckmittelquelle zu einem Weiterlaufanschluß, an den hintereinander der zweite Arbeitskreis bzw. der Sekundärarbeitskreis angeschlossen ist. Der Durchflußwiderstand in Neutralstellung der beiden Arbeitskreise bzw. Steuerkreise hält das Drosselventil offen. Ein vorrangig versorgter Arbeitskreis, genannt Primärarbeitskreis, der mit lastdruckfühlenden Wegeventilen in einer Bauart mit geschlossener Mitte ausgebildet ist, läßt sich derart mit dem nachrangig versorgten Arbeitskreis bzw. Sekundärarbeitskreis kombinieren, daß Energieverluste niedrig gehalten werden und vielseitige Anpassungen möglich sind.

Das Drosselventil ist in einer Anschlußplatte des Primärarbeitskreises untergebracht, wobei die Anschlußplatte einen mit der Druckmittelquelle verbundenen Zulaufanschluß aufweist, von dem ein Zulaufkanal unter Umgehung des eigentlichen Drosselventils zu einer Öffnung in einer Flanschfläche der Anschlußplatte führt. Das Drosselventil weist drei Anschlüsse und einen Druckwaagenschieber mit zwei Steuerkanten und drei qualitativ voneinander unterscheidbare Stellungen auf

In einer ersten Stellung des Druckwaagenschiebers ist die Verbindung von der Druckmittelquelle zu dem Sekundärarbeitskreis sowie eine Verbindung zwischen der Druckmittelquelle und einer Rücklaufleitung geschlossen. Wird der Druckwaagenschieber in axialer Richtung verstellt, wird ab einem bestimmten Verstellweg die Verbindung zwischen der Druckmittelquelle und dem Sekundärarbeitskreis durch eine erste Steuerkante freigegeben, was einer zweiten Stellung des Drosselventils entspricht. Mit zunehmendem Verstellweg des Druckwaagenschieber in Richtung einer dritten Stellung des Drosselventiles wird von der zweiten Steuerkante eine Verbindung zwischen der Druckmittelquelle und einer Rücklaufleitung zu einem Tank freigegeben. Die zweite Stellung ist die normale Arbeitsstellung des Drosselventils, in der der Primärarbeitskreis die geforderte Druckmittelmenge erhält und die Restmenge dem Sekundärarbeitskreis zufließt. In der dritten Stellung hat das Drosselventil eine Druckbegrenzungsfunktion für beide Arbeitskreise.

Nachteilig dabei ist, daß dem Sekundärarbeitskreis im Normalbetrieb in bestimmten Betriebszuständen die gesamte geförderte Druckmittelmenge zufließt, auch wenn die Ventile in diesem Arbeitskreis nicht auf den vollen Förderstrom der Druckmittelquelle ausgelegt sind. Bei einer Überschreitung des Nennstromes der Ventile können Fehlfunktionen bei der Ansteuerung eines an dem Sekundärarbeitskreis angeschlossenen Verbrauchers auftreten. Derartige Fehlfunktionen treten insbesondere dann auf, wenn der dem Sekundärarbeitskreis zunge-führte Druckmittelstrom im Neutralumlauf zu groß wird. Dies führt zu einem zu starken Druckabfall innerhalb des Wegeventilblocks, der unerwünschte Bewegungsgeschwindigkeiten eines über den Sekundärarbeitskreis versorgten Verbrauchers zur Folge hat.

### Vorteile der Erfindung

Die erfindungsgemäße hydraulische Steuereinrichtung der eingangs beschriebenen Art mit den Merkmalen des Patentanspruches 1, bei der die Verbindung zwischen der Druckmittelquelle und dem Sekundärarbeitskreis eine Einrichtung zum Regeln einer dem Sekundärarbeitskreis zugeführten Druckmittelmenge aufweist, hat den Vorteil, daß bei geöffneter Verbindung zwischen der Druckmittelquelle und dem Sekundärarbeitskreis eine Stromregelung für den Weiterlauf bzw. eine dem Sekundärarbeitskreis zugeführte Druckmittelmenge geregelt einstellbar bzw. begrenzbar ist. Damit wird in vorteilhafter Weise erreicht, daß ein in dem Sekundärarbeitskreis vorherrschender Druck innerhalb bestimmter Druckabfallbereiche gehalten wird, womit gleichzeitig Bewegungsgeschwindigkeiten von über den Sekundärarbeitskreis versorgten Verbrauchern auf einfache Art und Weise innerhalb bestimmter Grenzen gehalten werden können.

In einer vorteilhaften Ausgestaltung der Erfindung weist die Einrichtung zum Regeln der dem Sekundärarbeitskreis zugeführten Druckmittelmenge eine Meßblende auf, über die der dem Sekundärarbeitskreis zugeführte Druckmittelstrom geregelt eingestellt und begrenzt wird. Dadurch ist gewährleistet, daß die Druckmittelmenge ab einem bestimmten voreingestellten Wert begrenzt bzw. abgeschnitten wird und die Zuführung eines unzulässig großen Druckmittelstromes zu dem Sekundärarbeitskreis vermieden wird. Besonders vorteilhaft ist dabei, daß die Ausgestaltung der Erfindung ohne aufwendige konstruktive Maßnahmen in bereits entwickelten Systemen Anwendung finden kann.

Weitere Vorteile und vorteilhafte Ausgestaltungen des Gegenstandes der Erfindung sind der Beschreibung, der Zeichnung und den Patentansprüchen entnehmbar.

### Zeichnung

In der Zeichnung ist ein Ausführungsbeispiel der hydraulischen Steuereinrichtung dargestellt und wird in der nachfolgenden Beschreibung näher erläutert.

Es zeigen Figur 1 ein Ausführungsbeispiel der hydraulischen Steuereinrichtung in einer stark vereinfacht dargestellten Schaltungsausführung und
Figur 2 einen Längsschnitt durch eine Anschlußplatte der hydraulischen Steuereinrichtung nach Fig. 1.

### Beschreibung des Ausführungsbeispiels

Das in Figur 1 dargestellte Ausführungsbeispiel zeigt eine hydraulische Steuereinrichtung 1 mit zwei von einer Druckmittelquelle 2, welche als Konstantpumpe ausgebildet ist, beaufschlagbaren Arbeitskreisen 3, 4, wobei ein Primärarbeitskreis 3 direkt mit der Druckmittelquelle 2 verbunden ist und ein Sekundärarbeitskreis 4 bzw. eine Zufuhr von Druckmittel zu dem Sekundärarbeitskreis 4 über ein Drosselventil 5 gesteuert wird.

In dem Primärarbeitskreis 3 wird ein variabler Lastdruck in Verbraucheranschlüssen 6A bis GE abgetastet und in einer Regelung weiterverarbeitet, so daß der Primärarbeitskreis 3 als ein lastfühlendes System bzw. als ein sogenanntes "load sensing"-System ausgebildet ist. Der Sekundärarbeitskreis 4 weist einen Neutralumlauf in einer sogenannten "open center" Ausführung dergestalt auf, daß in einer bestimmten Schaltstellung eines Wegeventils 6 ein dem Sekundärarbeitskreis 4 über eine Weiterleitung 7 zugeführter Druckmittelstrom über eine Rücklaufleitung 8 einem Druckmittelbehälter bzw. Tank 9 zugeleitet wird.

Das Drosselventil 5 ist in einem Wegeventilblock 10 des Primärarbeitskreises 3 angeordnet und über eine Pumpenzuleitung 11 und eine davon abzweigende Leitung 12 mit der Druckmittelquelle 2 verbunden.

In der Figur 2 ist ein Teil einer konstruktiven Ausgestaltung des Wegeventilblockes 10 des Primärarbeitskreises 3 in einem Längsschnitt dargestellt, wobei das Drosselventil 5 mit einem Druckwaagenschieber 13 und einem ersten Druckraum 14 und einem zweiten Druckraum 15 ausgeführt ist. Der erste Druckraum 14 und der zweite Druckraum 15 sind von dem Wegeventilblock 10 bzw. der Anschlußplatte des Primärarbeitskreises 3 und den Enden des Druckwaagenschiebers begrenzt, wobei zum Druckraum 14 eine erste Steuerleitung 16 und zum Druckraum 15 eine' zweite Steuerleitung 17 führt.

Die erste Steuerleitung 16 zweigt von der Pumpenzuleitung 11 ab, so daß in dem ersten Druckraum 14 der Pumpenzulaufdruck ansteht. Die zweite Steuerleitung 17 ist mit einer Drossel 19 versehen. Diese stellt sicher, daß der Druck im Druckraum 15 durch ein zwischen diesem und einer weiteren Rücklaufleitung 21 angeordnetes Druckbegrenzungsventil 20 begrenzt werden kann.

Darüber hinaus wird über die Anordnung der Drossel 19 in der zweiten Steuerleitung 17 eine dynamische Stabilisierung des Druckwaagenschiebers 13 erreicht, die insbesondere bei Druckschwankungen eine Dämpfung des Ansprechverhaltens des Druckwaagenschiebers 13 bewirkt. Die Dämpfung stellt sich ein, da sich das Druckmittelvolumen des zweiten Druckraumes 15, der eine auf den Druckwaagenschieber 13 einwirkende Rückstellfeder 22 aufnimmt, durch die Drosselung der Drossel 19 nur in einer begrenzten Geschwindigkeit austauschen kann.

Die zweite Steuerleitung 17 geht von einem sogenannten Mittenanschlüß eines Wechselventils 23 aus, das zwischen einer Druckabgriffsleitung 18 und einer zusätzlichen Steuerleitung 24 angeordnet ist und die ankommenden Drucksignale bewertet und das jeweils höchste anliegende Drucksignal zu dem zweiten Druckraum 15 weiterleitet. Die zusätzliche Steuerleitung 24 steht mit einem weiteren Wechselventil 25 des Primärarbeitskreises 3 in Verbindung. Das bedeutet, daß das Wechselventil 23 auf ein eingehendes Drucksignal reagiert und das größere Drucksignal über den Mittenabgriff zu dem als Regelelement ausgebildeten Druckwaagenschieber 13 bzw. in den zweiten federseitigen Druckraum 15 führt.

Eine Priorisierung der Druckmittelversorgung zwischen dem Primärarbeitskreis 3 und dem Sekundärarbeitskreis 4 wird über das als Druckwaage arbeitende Drosselventil 5 gesteuert, wobei in eine Verbindung zwischen der Druckmittelquelle 2 und dem Sekundärarbeitskreis 4 eine Einrichtung 26 zum Regeln der dem Sekundärarbeitskreis 4 zugeführten Druckmittelmenge geschaltet ist. Die Einrichtung 26 ist mit einer Meßblende mit festem Durchflußquerschnitt und zwei Regelsteuerkanten 27, 31 ausgebildet, wobei die Meßblende der ersten Steuerkante 27 des Druckwaagenschiebers 13 nachgeordnet ist, über die auch die Verbindung zwischen der Druckmittelquelle 2 und dem Sekundärarbeitskreis 4 sperrbar ist. Die Meßblende wird durch den ringförmigen Freiraum zwischen einem Absatz 29 am Druckwaagenschieber 13 und der Bohrung, in der sich der Druckwaagenschieber befindet, gebildet, wobei der Absatz 29 durch eine Ringnut 28 von der Steuerkante 27 getrennt ist.

An den Absatz 29 des Druckwaagenschiebers 13 schließt sich ein Ringraum 30 der Weiterleitung 7 an, von dem die Druckabgriffsleitung 18 zu dem Wechselventil 23 abzweigt, so daß ein Lastdruck in der Verbindung zwischen der Druckmittelquelle 2 und dem Sekundärarbeitskreis 4 in der Weiterleitung 7 stromab der Meßblende der Einrichtung 26 dem Wechselventil 23 zugeführt werden kann.

Weiter weist der Druckwaagenschieber 13 eine zweite Steuerkante 31 zum Steuern eines Druckmittelstromes von der Druckmittelquelle 2 in die weitere Rücklaufleitung 21 auf. Die erste Steuerkante 27 und die zweite Steuerkante 31 sind derart in axialer Richtung des Druckwaagenschiebers 13 an diesem vorgesehen, daß bei einer axialen Verstellung des Druckwaagenschiebers 13 aufgrund eines an diesem anliegenden Druckgefälles zuerst die Verbindung zwischen der Druckmittelquelle 2 und dem Sekundärarbeitskreis 4 und bei einer zunehmenden Verstellung des Druckwaagenschiebers 13 auch die Verbindung zwischen der Druckmittelquelle 2 und der weiteren Rücklaufleitung 21 geöffnet wird.

Mit dieser Abstimmung des Abstandes der Steuerkanten 27, 31 zueinander bzw. der mit den beiden Steuerkanten 27, 31 korrespondierenden Gehäusekanten in Verbindung mit der Meßblende am Absatz 29 wird die Stromregelung der Druckmittelmenge von der Druckmittelquelle 2 zu dem Sekundärarbeitskreis 4 vorgenommen und ein maximaler Druckmittelstrom eingestellt. Damit wird die dem Sekundärarbeitskreis 4 zugeführte Druckmittelmenge auf einen zulässigen oberen Wert begrenzt. Der darüber hinausgehende Druckmittelstrom wird, soweit er nicht vom Primärarbeitskreis benötigt wird, dem Tank 9 zugeführt.

Die Regelung des Druckmittelstromes von der Druckmittelquelle 2 zu dem Sekundärarbeitskreis 4 erfolgt aus einem Zusammenspiel zwischen dem Durchflußquerschnitt der Meßblende am Absatz 29 und dem von der Druckwaage 5 über die Meßblende eingestellten Druckgefälle. Dieses Druckgefälle wirkt als Differenzdruck auf die beiden Stirnseiten des Druckwaagenschiebers 13. Im Falle eines zu großen Druckmittelstromes steigt das Druckgefälle an. Daraus resultieren wiederum unterschiedliche Drücke an den beiden Stirnseiten des Druckwaagenschiebers 13, und der Druckwaagenschieber 13 wird gegen die Rückstellfeder 22 verschoben. Diese Bewegungsrichtung des Druckwaagenschiebers 13 führt dazu, daß der Druckmittelstrom, der in Richtung der Meßblende strömt, verringert wird, da die zweite Steuerkante 31 die Verbindung zwischen der Druckmittelquelle 2 und der weiteren Rücklaufleitung 21 freigibt oder weiter öffnet. Der Druck in der Pumpenzuleitung 11 sinkt und es stellt sich wieder das Regeldruckgefälle ein.

Die geometrische Ausgestaltung der Einrichtung 26 bzw. deren Meßblende kann in Abhängigkeit des jeweilig vorliegenden Anwendungsfalles beliebig erfolgen, wobei die Höhe der Begrenzung des Druckmittelstromes jeweils in Abhängigkeit des Drosselparameters der Meßblende bestimmt wird. Im vorliegenden Ausführungsbeispiel stellt die Größe des Absatzes 29 bzw. dessen Durchmesser den Drosselparameter der Meßblende dar.

Wenn die vorbeschriebene hydraulische Steuereinrichtung beispielsweise für ein Hubwerk eines Traktors verwendet wird und ein Regelventil für das Hubwerk nicht den vollen Pümpenförderstrom der Druckmittelquelle 2 verarbeiten kann, wird der Druckmittelstrom zu der Weiterleitung 7 begrenzt. Wird keines der Wegeventile 6 bzw. 32A bis 32C des Primärarbeitskreises 3 und des Sekundärarbeitskreises 4 betätigt, so stellt sich der Druckwaagenschieber 13 derart ein, daß ein reduzierter Druckmittelstrom zu dem Wegeventil 6 des Sekundärarbeitskreises 4 fließt. Der überschüssige Drucianittelstrom fließt über den Druckwaagenschieber 13 und der weiteren Rücklaufleitung 21 zu dem Tank 9 zurück.

Bei einer Betätigung des Wegeventils 6 des Sekundärarbeitskreises 4 bleibt die Versorgung des Sekundärarbeitskreises 4 mit einer Druckmittelmenge gleich, da das Wegeventil 6 den geregelten Druckmittelstrom selbst auf Druck bringt und dessen angeschlossenen Verbraucher versorgt.

Wenn eines der Wegeventile 32A bis 320 des Primärarbeitskreises betätigt wird, verhält sich die hydraulische Steuereinrichtung 1 wie bei einer lastfühlenden Parallelschaltung. Ist der Druck im Primärarbeitskreis 3 im Vergleich zu dem Druck in dem Sekundärarbeitskreis 4 der höhere Lastdruck in der hydraulischen Steuereinrichtung 1, so wird das Wegeventil 32A, 32B oder 32C vorrangig mit Druckmittel versorgt, wobei dem nachgeschalteten Sekundärarbeitskreis 4 lediglich der Restdruckmittelstrom, über die Steuerkante 27 des Druckwaagenschiebers 13 abgedrosselt zufließt.

Ist der Druck in dem Primärarbeitskreis 3 der niedrigere Lastdruck, so ist die Versorgung des Primärarbeitskreises mit einer ausreichenden Druckmittelmenge ohnehin gewährleistet.

Erreicht der an die Federseite der Druckwaage 5 gemeldete Lastdruck einen am Druckbegrenzungsventil 20 eingestellten Grenzwert, so hält das Druckbegrenzungsventil den federseitig auf den Druckwaagenschieber 13 wirkenden Druck im Zusammenspiel mit der Düse 19 auf dem Grenzwert. Der Druck in der Pumpenzuleitung steigt nur um das Druckäquivalent der Regelfeder 22 über diesen Grenzwert an, so daß sich eine Druckbegrenzung für die Steuereinrichtung ergibt. Alle geförderte Druckmittelmerige, die zu einer Druckerhöhung im System führen würde, fließt über die Steuerkante 31 des Druckwaagenschiebers 13 direkt zum Tank zurück.

## Patentansprüche

1. Hydraulische Steuereinrichtung (1) mit wenigstens zwei von einer Druckmittelquelle (2) beaufschlagbaren Arbeitskreisen (3, 4), wobei in einem vorrangig mit Druckmittel versorgten Primärarbeitskreis (3) ein variabler Lastdruck in Verbraucheranschlüssen (6A bis 6E) abgetastet und in einer Regelung weiterverarbeitet wird und ein Sekundärarbeitskreis (4) einen Neutralumlauf aufweist, eine Priorisierung der Druckmittelversorgung zwischen dem Primärarbeitskreis (3) und dem Sekundärarbeitskreis (4) über ein als Druckwaage arbeitendes Drosselventil (5) mit einem Druckwaagenschieber (13) steuerbar ist, der Primärarbeitskreis (3) direkt mit der Druckmittelquelle (2) verbunden ist und eine Zufuhr von Druckmittel zu dem Sekundärarbeitskreis (4) über das Drosselventil (5) gesteuert wird, **dadurch gekennzeichnet, daß** die Verbindung zwischen der Druckmittelquelle (2) und dem Sekundärarbeitskreis (4) eine Einrichtung (26) zum Regeln einer dem Sekundärarbeitskreis (4) zugeführten Druckmittelmenge aufweist.

2. Hydraulische Steuereinrichtung nach Anspruch 1, **dadurch gekennzeichnet, daß** die Einrichtung (26) eine Meßblende aufweist.

3. Hydraulische Steuereinrichtung nach Anspruch 2, **dadurch gekennzeichnet, daß** die Einrichtung (26) zwei Regelsteuerkanten aufweist.

4. Hydraulische Steuereinrichtung nach Anspruch 2 oder 3, **dadurch gekennzeichnet, daß** die Meßblende einer ersten Steuerkante (27) des Druckwaagenschiebers (13) direkt nachgeschaltet ist, über welche die Verbindung zwischen der Druckmittelquelle (2) und dem Sekundärarbeitskreis (4) sperrbar ist.

5. Hydraulische Steuereinrichtung nach einem der Ansprüche 2 bis 4, **dadurch gekennzeichnet, daß** die Meßblende eine Kombination aus einer Ringnut (28) mit einem korrespondierenden Absatz (29) an dem Druckwaagenschieber (13) darstellt.

6. Hydraulische Steuereinrichtung nach einem der Ansprüche 2 bis 5, **dadurch gekennzeichnet, daß** ein Lastdruck in der Verbindung zwischen der Druckmittelquelle (2) und dem Sekundärarbeitskreis (4) über eine stromab der Meßblende abzweigende Druckabgriffsleitung (18) einem Wechselventil (23) zuführbar ist.

7. Hydraulische Steuereinrichtung nach Anspruch 6, **dadurch gekennzeichnet, daß** der Druckmittelstrom der Druckabgriffsleitung (18) über das Wechselventil (23) einem Druckraum (15) des Drosselventils (5) zuführbar ist, in welchem ein federbelastetes Ende des Druckwaagenschiebers (13) angeordnet ist.

8. Hydraulische Steuereinrichtung nach Anspruch 7, **dadurch gekennzeichnet, daß** zur Begrenzung eines maximalen Lastdruckes im Sekundärarbeitskreis (4) ein Druckbegrenzungsventil (20) mit dem federbelasteten Druckraum (15) in Verbindung steht.

9. Hydraulische Steuereinrichtung nach Anspruch 8, **dadurch gekennzeichnet, daß** zwischen dem Wechselventil (23) und dem federbelasteten Druckraum (15) eine Drossel (19) zur Einstellung eines Druckgefälles vorgesehen ist.

10. Hydraulische Steuereinrichtung nach einem der Ansprüche 1 bis 9, **dadurch gekennzeichnet, daß** der Druckwaagenschieber (13) eine zweite Steuerkante (31) zum Steuern eines Druckmittelstromes von der Druckmittelquelle (2) in eine Rücklaufleitung (21) aufweist.

11. Hydraulische Steuereinrichtung nach Anspruch 10, **dadurch gekennzeichnet, daß** die erste Steuerkante (27) und die zweite Steuerkante (31) derart an dem Druckwaagenschieber (13) angeordnet sind, daß bei einer axialen Verstellung des Druckwaagenschiebers (13) gegen seine Feder zuerst die Verbindung zwischen der Druckmittelquelle (2) und dem Sekundärarbeitskreis (4) und bei einer zunehmenden Verstellung auch die Verbindung zwischen der Druckmittelquelle (2) und der Rücklaufleitung (21) geöffnet wird.

12. Hydraulische Steuereinrichtung nach einem der Ansprüche 7 bis 11, **dadurch gekennzeichnet, daß** das Drosselventil (5) einen mit der Druckmittelquelle (2) in Verbindung stehenden Druckraum (14) aufweist, welcher von einem dem federbelasteten Ende abgewandten Ende des Druckwaagenschiebers (13) und einem den Druckwaagenschieber (13) umgebenden Gehäuse (10) begrenzt wird.

## Claims

1. Hydraulic control device (1), with at least two working circuits (3, 4) capable of being acted upon by a pressure-medium source (2), in a primary working circuit (3) supplied as priority with pressure medium a variable load pressure being sensed in consumer connections (6A to 6E) and being further processed in an automatic control, and a secondary working circuit (4) having a neutral circulation, prioritization of the pressure-medium supply between the primary working circuit (3) and the secondary working circuit (4) being controllable via a throttle valve (5) operating as a pressure balance and having a pressure-balance slide (13), the primary working circuit (3) being connected directly to the pressure-medium source (2), and a feed of pressure medium to the secondary working circuit (4) being controlled via the throttle valve (5), **characterized in that** the connection between the pressure-medium source (2) and the secondary working circuit (4) has a device (26) for regulating a pressure-medium quantity fed to the secondary working circuit (4).

2. Hydraulic control device according to Claim 1, **characterized in that** the device (26) has a measuring diaphragm.

3. Hydraulic control device according to Claim 2, **characterized in that** the device (26) has two regulating control edges.

4. Hydraulic control device according to Claim 2 or 3, **characterized in that** the measuring diaphragm directly follows a first control edge (27) of the pressure-balance slide (13), via which control edge the connection between the pressure-medium source (2) and the secondary working circuit (4) can be shut off.

5. Hydraulic control device according to one of Claims 2 to 4, **characterized in that** the measuring diaphragm constitutes a combination of an annular groove (28) with a corresponding shoulder (29) on the pressure-balance slide (13).

6. Hydraulic control device according to one of Claims 2 to 5, **characterized in that** a load pressure in the connection between the pressure-medium source (2) and the secondary working circuit (4) can be fed to a shuttle valve (23) via a pressure pick-up line (18) branching off downstream of the measuring diaphragm.

7. Hydraulic control device according to Claim 6, **characterized in that** the pressure-medium stream of the pressure pick-up line (18) can be fed via the shuttle valve (23) to a pressure space (15) of the throttle valve (5) in which a spring-loaded end of the pressure-balance slide (13) is arranged.

8. Hydraulic control device according to Claim 7, **characterized in that** a pressure-limiting valve (20) is connected to the spring-loaded pressure space (15) in order to limit a maximum load pressure in the secondary working circuit (4).

9. Hydraulic control device according to Claim 8, **characterized in that** a throttle (19) for setting a pressure gradient is provided between the shuttle valve (23) and the spring-loaded pressure space (15).

10. Hydraulic control device according to one of Claims 1 to 9, **characterized in that** the pressure-balance slide (13) has a second control edge (31) for controlling a pressure-medium stream from the pressure-medium source (2) into a return line (21).

11. Hydraulic control device according to Claim 10, **characterized in that** the first control edge (27) and the second control edge (31) are arranged on the pressure-balance slide (13) in such a way that, in the event of an axial adjustment of the pressure-balance slide (13) counter to its spring, first the connection between the pressure-medium source (2) and the secondary working circuit (4) is opened and, in the event of increasing adjustment, the connection between the pressure-medium source (2) and the return line (21) is also opened.

12. Hydraulic control device according to one of Claims 7 to 11, **characterized in that** the throttle valve (5) has a pressure space (14) which is connected to the pressure-medium source (2) and which is delimited by an end of the pressure-balance slide (13) which faces away from the spring-loaded end and a housing (10) surrounding the pressure-balance slide (13).

## Revendications

1. Dispositif de commande hydraulique (1) comportant au moins deux circuits de travail (3, 4) qui peuvent être alimentés par une source de liquide de pression (2), dans lequel
dans un circuit primaire de travail (3) alimenté en priorité en liquide de pression, une pression de charge variable est analysée dans des raccordements de consommateurs (6A à 6E) et continue d'être traitée dans un réglage, et
un circuit secondaire de travail (4) comporte une circulation neutre,
la priorité selon laquelle l'alimentation en liquide de pression a lieu soit vers le circuit primaire de travail (3) soit vers le circuit secondaire de travail (4) peut être commandée au moyen d'une soupape d'étranglement (5) qui fonctionne comme balance de pression et qui présente un tiroir de balance de pression (13),
le circuit primaire de travail (3) est directement relié à la source de liquide de pression 2, et
une alimentation en liquide de pression vers le circuit secondaire de travail (4) est commandée par l'intermédiaire de la soupape d'étranglement (5),
**caractérisé en ce que**
la liaison entre la source de liquide de pression (2) et le circuit secondaire de travail (4) comporte un dispositif (26) destinée à régler une quantité de liquide de pression acheminée au circuit secondaire de travail (4).

2. Dispositif selon la revendication 1,
**caractérisé en ce que**
le dispositif (26) comporte un diaphragme de mesure.

3. Dispositif selon la revendication 2,
**caractérisé en ce que**
le dispositif (26) comporte deux rampes hélicoïdales de réglage.

4. Dispositif selon la revendication 2 ou 3,
**caractérisé en ce que**
le diaphragme de mesure est placé directement en aval d'une première rampe hélicoïdale 27 - du tiroir de balance de pression (13) qui permet de bloquer la liaison entre la source d'agent de pression (2) et le circuit secondaire de travail (4).

5. Dispositif selon l'une des revendications 2 à 4,
**caractérisé en ce que**
le diaphragme de mesure représente une combinaison composée d'une rainure annulaire (28) et d'une saillie (29) correspondante sur le tiroir de balance de pression (13).

6. Dispositif selon l'une des revendications 2 à 5,
**caractérisé en ce que**
une pression de charge dans la liaison entre la source de liquide de pression (2) et le circuit secondaire de travail (4) peut être acheminée à une soupape à deux voies (23) par l'intermédiaire d'une conduite de prélèvement de pression (18) dérivée en aval du diaphragme de mesure.

7. Dispositif selon la revendication 6,
**caractérisé en ce que**
le flux de liquide de pression dans la conduite de prélèvement de pression (18) peut être acheminé par l'intermédiaire de la soupape à deux voies (23) à une chambre de pression (15) de la soupape d'étranglement (5) dans laquelle est placée une extrémité, commandée par ressort, du tiroir de balance de pression (13).

8. Dispositif selon la revendication 7,
**caractérisé en ce que**
pour limiter une pression de charge maximale dans le circuit secondaire de travail (4), une soupape de limitation de pression (20) est en liaison avec la chambre de pression (15) commandée par ressort.

9. Dispositif selon la revendication 8,
**caractérisé en ce que**
un étrangleur (19) destiné à régler une chute de pression est prévu entre la soupape à deux voies (23) et la chambre de pression (15) commandée par ressort.

10. Dispositif selon l'une des revendications 1 à 9,
**caractérisé en ce que**
le tiroir de balance de pression (13) présente une deuxième rampe hélicoïdale (31) destinée à commander un flux de liquide de pression provenant de la source de liquide de pression (2) dans une conduite de retour (21).

11. Dispositif selon la revendication 10,
**caractérisé en ce que**
la première rampe hélicoïdale (27) et la deuxième rampe hélicoïdale (31) sont placées sur le tiroir de balance de pression (13) de telle manière que, lorsque le tiroir de balance de pression (13) se déplace axialement contre son ressort, la liaison entre la source de liquide de pression (2) et le circuit secondaire de travail (4) s'ouvre d'abord et lorsque le déplacement continue la liaison entre la source de liquide de pression (2) et la conduite de retour (21) s'ouvre aussi.

12. Dispositif selon l'une des revendications 7 à 11,
**caractérisé en ce que**
la soupape d'étranglement (5) comporte une chambre de pression (14), en liaison avec la source de liquide de pression (2), qui est limitée par une extrémité détournée de l'extrémité commandée par ressort du tiroir de balance de pression (13) et par un boîtier (10) qui entoure le tiroir de balance de pression (13).
